# EUROPÄISCHE PATENTSCHRIFT

(11) **EP 1 801 910 B1**
(45) Veröffentlichungstag und Bekanntmachung des Hinweises auf die Patenterteilung: **27.06.2012**
(21) Anmeldenummer: 06023354.1
(22) Anmeldetag: 09.11.2006
(51) Int. Cl.: H01P 5/12

(54) **Koaxialer Wellenwiderstandstransformator**
Microwave coaxial impedance adapter
Adaptateur coaxial d'impedances

(30) Priorität: 22.12.2005 DE 102005061671
(43) Veröffentlichungstag der Anmeldung: 27.06.2007
(73) Patentinhaber: Spinner GmbH, 80335 München (DE)
(72) Erfinder: Wild, Werner, 86647 Unterhürheim (DE); Breidbach, Jürgen, 85551 Kirchheim (DE)
(74) Vertreter: Prietsch, Reiner

(56) Entgegenhaltungen:
- JP-A- 61 072 401
- US-A- 4 035 746
- US-A1- 3 019 399
- US-A1- 3 087 129
- US-A1- 5 410 281
- IGINIO LONGO ET AL: "A Coaxial Antenna With Miniaturized Choke for Minimally Invasive Interstitial Heating" IEEE TRANSACTIONS ON BIOMEDICAL ENGINEERING, IEEE SERVICE CENTER, PISCATAWAY, NJ, US, Bd. 50, Nr. 1, Januar 2003 (2003-01), XP011070474 ISSN: 0018-9294

## Beschreibung

Die Erfindung betrifft einen koaxialen Wellenwiderstandstransformator zur Aufteilung von HF-Leistung an einem ersten Anschluss auf n zweite, in der gleichen Radialebene liegende Anschlüsse (n ≥ 2) durch mehrstufige, serielle Transformation mittels λ/4-Leitungen.

Solche Wellenwiderstandstransformatoren, deren Prinzip beispielsweise aus Meinke Gundlbach "Taschenbuch der Hochfrequenztechnik", 5. Auflage, Abschnitt L4, L5 bekannt ist, werden insbesondere zur möglichst wellenwiderstandsrichtigen und damit reflexionsfreien, gleichmäßigen Aufteilung einer über eine ankommende Koaxialleitung eingespeisten HF-Energie auf zwei oder mehr abgehende Koaxialleitungen benutzt, die den gleichen Wellenwiderstand von in der Regel 50 Ω wie die ankommende Koaxialleitung haben. Derartige Wellenwiderstandstransformatoren werden auch als Verteiler oder Splitter bezeichnet. Sie umfassen in der Regel mehrere Transformationsstufen, von denen jede aus einem koaxialen Leitungsabschnitt besteht, der näherungsweise eine mechanische Länge von λ/4 hat (λ ist die Wellenlänge der Betriebs- oder Mittenfrequenz). Zur Berechnung der genauen Länge sowie der Durchmesser von Innenleiter und Aussenleiter der Leitungsabschnitte steht eine als APLAC bekannte und im Handel erhältliche Software zur Verfügung. Im Folgenden und in den Patentansprüchen werden die einzelnen Leitungsabschnitte daher nur der Kürze halber als λ/4-Leitungen bezeichnet.

Grundsätzlich soll ein Wellenwiderstandstransformator möglichst reflexionsarm sein, d.h. ein niedriges VSWR insbesondere am ersten Anschluss haben. Akzeptable VSWR-Werte bei ausreichender Bandbreite erfordern jedoch mindestens drei, bei gleichzeitiger Forderung nach großer Bandbreite vier oder mehr Transformationsstufen. Weil die transformierenden Leitungsabschnitte nicht nur elektrisch in Serie sondern auch mechanisch hintereinander liegen, bauen bekannte Wellenwiderstandstransformatoren sehr lang. Ihre (theoretische) Länge ist im Minimum gleich n·λ/4, also proportional zur Anzahl n der Transformationsstufen. Ein derartiger Wellenwiderstandstransformator ist aus der US-A-5 410 281 bekannt.

Der Erfindung liegt die Aufgabe zugrunde, einen Wellenwiderstandstransformator der einleitend angegebenen Gattung zu schaffen, der ohne Beeinträchtigung seiner elektrischen Kennwerte wesentlich kürzer baut.

Diese Aufgabe ist durch einen Wellenwiderstandstransformator mit den Merkmalen des Anspruches 1 gelöst.

Der Grundgedanke der Erfindung besteht somit darin, den Außenleiter der ersten λ/4-Leitung mindestens über einen Teil seiner Länge als Innenleiter der zweiten λ/4-Leitung und deren Außenleiter wiederum als Innenleiter der dritten λ/4-Leitung zu verwenden, usw.. Dies ermöglicht kurz bauende Ausführungsformen des Wellenwiderstandstransformators. Weil die λ/4-Leitungen derart konzentrisch zueinander angeordnet sind, dass die elektromagnetische Welle sich von λ/4-Leitung zu λ/4-Leitung gegensinnig fortpflanzt, ist die (theoretische) Länge des Wellenwiderstandstransformators - unabhängig von der Anzahl der Stufen - somit nicht wesentlich größer als λ/4 solange keine ergänzenden Kompensationen zur Erhöhung der Bandbreite notwendig sind.

Die λ/4-Leitungen sind insbesondere derart konzentrisch zueinander angeordnet, dass das offene Ende einer λ/4-Leitung den Anfang der nächstfolgenden λ/4-Leitung bildet.

Eine Vergrößerung der Anzahl der Stufen ohne wesentliche Vergrößerung des Durchmessers des Wellenwiderstandstransformator ist dann erzielbar, wenn mindestens eine der λ/4-Leitungen derart gefaltet ist, dass sie mit einem Teil ihrer Länge den verbleibenden Teil ihrer Länge konzentrisch umgibt. In dieser Ausführungsform pflanzt sich also die elektromagnetische Welle in mindestens einer der Transformationsstufen, d.h. dem entsprechenden, etwa λ/4 langen Leitungsabschnitt, in einem ersten Volumen in der einen Richtung und in einem zweiten, das erste Volumen umgebenden Volumen in der entgegengesetzten Richtung fort.

Ein kompakter vierstufiger Wellenwiderstandstransformator, der nur wenig länger als z.B. eine dreistufige Ausführungsform baut, jedoch den gleichen Durchmesser haben kann, wird dann erzielt, wenn der Innenleiter der ersten Stufe einen ersten Durchmesser hat und zusammen mit einem Außenleiter der ersten Stufe eine erste λ/4-Leitung bildet, dass eine Verlängerung dieses Innenleiters mit einem zweiten, größeren Durchmesser zusammen mit der inneren Mantelfläche des gleichen Außenleiter den ersten Abschnitt der zweiten Stufe bildet, deren zweiter Abschnitt aus der äußeren Mantelfläche des Außenleiters der ersten Stufe mit einem ersten Außendurchmesser als zweitem Innenleiter zusammen mit der inneren Mantelfläche eines umgebenden Hohlzylinders als zweitem Außenleiter besteht, dass sich an diese zweite Stufe ein Abschnitt des Aussenleites mit einem zweiten, größeren Außendurchmesser als Innenleiter anschließt, der zusammen mit der inneren Mantelfläche des umgebenden Hohlzylinders den ersten Abschnitt der dritten Stufe bildet, deren zweiter Abschnitt aus der äußeren Mantelfläche des umgebenden Hohlzylinders mit einem ersten Außendurchmesser als drittem Innenleiter zusammen mit der inneren Mantelfläche eines hohlzylindrischen Gehäuses besteht, woran sich die vierte Stufe anschließt, die aus einem zweiten Abschnitt des umgebenden Hohlzylinders mit einem zweiten, größeren Außendurchmesser als viertem Innenleiter zusammen mit der inneren Mantelfläche des hohlzylindrischen Gehäuses als Aussenleiter besteht, wobei der umgebende Hohlzylinder mit den Innenleitern der zweiten Anschlüsse verbunden ist. Die in dieser Weise verwirklichte Faltung der zweiten und der dritten Stufe vermeidet, den Gehäusedurchmesser zur Unterbringung der vierten Stufe vergrößern zu müssen, wodurch die Grenzfrequenz sinken würde.

Eine größere Bandbreite und ein ebenerer Verlauf des Reflexionsfaktors in Abhängigkeit von der Frequenz läßt sich erzielen, wenn der Innenleiter des ersten Anschlusses einen als kompensierende λ/4-Leerlaufleitung ausgebildeten, konzentrisch und isoliert in dem Innenleiter der ersten λ/4-Leitung aufgenommenen Innenleiter hat.

Eine weitere Verbesserung im gleichen Sinn wird dann erzielt, wenn an den Verbindungspunkt der Innenleiter der zweiten Anschlüsse der Innenleiter einer kompensierenden λ/4-Kurzschlussleitung angeschlossen ist.

Der Wellenwiderstandstransformator nach der Erfindung wird nachfolgend an Hand der Zeichnung erläutert, die schematisch vereinfachte Ausführungsbeispiele und ergänzende Diagramme umfasst. Es zeigt:
- Fig. 1: das an sich bekannte Prinzip eines koaxialen Wellenwiderstandstransformators,
- Fig. 2: eine vierstufige Ausführungsform des Wellenwiderstandstransformators nach der Erfindung, im Längsschnitt,
- Fig. 3: einen Querschnitt entsprechend der Linie III-III in Fig. 2,
- Fig. 4: eine dreistufige Ausführungsform im Längsschnitt,
- Fig. 5: eine weitere vierstufige Ausführungsform im Längsschnitt
- Fig. 6: den frequenzabhängigen Verlauf des Reflexionsfaktors des vierstufigen Wellenwiderstandstransformators gemäß Fig. 4,
- Fig. 7: den frequenzabhängigen Verlauf des Reflexionsfaktors des dreistufigen Wellenwiderstandstransformators gemäß Fig. 5.

Fig. 1 zeigt das bekannte Prinzip eines vierstufigen Wellenwiderstandstransformators zur Transformation oder Anpassung eines niedrigen Wellenwiderstandes Z(L5) an einen höheren Wellenwiderstand Z(L0) durch vier aufeinanderfolgende, etwa λ/4-lange Leitungsabschnitte L1 bis L4 mit stufenweise abnehmenden Wellenwiderständen Z(L1) bis Z(L4). Zur Vergrößerung der Bandbreite und zur Glättung des Verlaufs des Reflexionsfaktors in Abhängigkeit von der Frequenz ist in die erste Stufe L1 zusätzlich eine λ/4-Leerlaufleitung LL integriert und an das Ende der vierten Stufe L4 eine λ/4-Kurzschlussleitung KL angeschlossen. Der im Vergleich zu Z(L0) niedrigere Wellenwiderstand Z(L5) entsteht im Fall eines Leistungsverteilers oder Splitters durch an die letzte Transformationsstufe L4 parallel angeschlossene Koaxialleitungen (nicht dargestellt), die beispielsweise die Speiseleitungen einer entsprechenden Anzahl von Antennen sind.

Die Fig. 2 und 3 zeigen im Längsschnitt und in einem Querschnitt entsprechend der Linie III-III in Fig. 2 einen vierstufigen Wellenwiderstandstransformator zur gleichmäßigen Aufteilung der über eine Koaxialleitung an einem ersten Anschluss K1 eingespeisten HF-Leistung auf drei zweite Anschlüsse K2 bis K4. Ein Innenleiter IL1 und ein Aussenleiter AL1 bilden zusammen eine erste Transformationsstufe L1 mit dem Wellenwiderstand Z(L1) und einer Länge von etwa λ/4. Der Aussendurchmesser von IL1 und der Innendurchmesser von AL1 sowie die genaue Länge lassen sich ebenso wie die entsprechenden Größen der folgenden Transformationsstufen mittels der schon genannten Software APLAC errechnen. Der Innenleiter IL1 nimmt seinerseits konzentrisch einen Innenleiter IL0 auf, der zusammen mit der inneren Mantelfläche des Innenleiters IL1 und einem Dielektrikum D eine Leerlaufleitung LL bildet, die etwas kürzer als λ/4 ist und wie im Fall der Fig. 1 als Frequenzgangkompensation dient. An diese erste Stufe L1 schließt sich eine zweite Stufe L2 mit dem Wellenwiderstand Z(L2) an. Bei gleichem Innendurchmesser deren Aussenleiters AL2 wie AL1 hat der Innenleiter IL2 zur Erzielung des im Verhältnis zu Z(L1) kleineren Z(L2) einen größeren Außendurchmesser als IL1.

Das offene Ende des Aussenleiters AL2 der Stufe L2 ist gleichzeitig der Anfang der Stufe L3 mit dem nochmals niedrigeren Wellenwiderstand Z(L3). Diese Stufe L3 hat als Innenleiter IL3 die äußere Mantelfläche dieses Aussenleiteres AL2 und als Aussenleiter die innere Mantelfläche eines die Stufe L2 umschließenden topfförmigen Hohlzylinders H. Dessen offenes Ende bildet analog dem Aufbau der Stufe L2 das Ende der Stufe L3 und den Anfang der Stufe L4 mit dem nochmals niedrigeren Wellenwiderstand Z(L4). Die HF-Energie wechselt dementsprechend am offenen Ende des Aussenleiters AL2 und am offenen Ende des Hohlzylinders H jeweils die Fortpflanzungsrichtung. Die äußere Mantelfläche des Hohlzylinders H bildet den Innenleiter IL4 der Stufe L4 und die innere Mantelfläche des Gehäuses G des Wellenwiderstandstransformators bildet deren Aussenleiter AL4. Am Ende der Stufe L4 verteilt sich die HF-Energie gleichmäßig auf die zweiten Anschlusse K2 bis K4, deren Innenleiter mit einem den Hohlzylinder H einseitig abschließenden Boden B kontaktiert sind.

Zur weiteren Frequenzgangkompensation ist das Gehäuse G über den Bereich der Anschlüsse K2 bis K4 hinaus verlängert und bildet zusammen mit einer koaxialen Verlängerung des Innleiter IL2 durch den Boden B des Hohlzylinders H hindurch eine etwa λ/4-lange Kurzschlussleitung KL, wiederum analog zu der entsprechenden Kurzschlussleitung in dem Schemabild der Fig. 1.

Bei geringeren Anforderungen an die Bandbreite kann auf die Kurzschlussleitung KL und/oder die Leerlaufleitung LL verzichtet werden. Wenn in diesem Sinn die Kurzschlussleitung KL entbehrlich ist, baut der Wellenwiderstandstransformator noch erheblich kürzer.

Fig. 4 zeigt eine dreistufige Ausführungsform des Wellenwiderstandstransformators. Es gelten die gleichen Bezugszeichen wie in Fig. 2. Das Gehäuse G hat den selben Durchmesser wie das Gehäuse G in Fig. 2, so dass die Grenzwellenlänge für beide Ausführungsformen die gleiche ist (jenseits der näherungweise durch den Innendurchmesser des Gehäuses bestimmten Grenzwellenlänge entstehen in koaxialen Systemen unerwünschte Wellenmoden höherer Ordnung). Von der vierstufigen Ausführungsform nach Fig. 2 unterscheidet sich die dreistufige Ausführungsform nach Fig. 4 im Prinzip nur dadurch, dass durch den Verzicht auf die vierte Stufe genügend Raum zur Verfügung steht, um auch die erste Stufe L1 einschließlich der Leerlaufleitung LL in dem Gehäuse G unterzubringen. Somit sind nicht nur alle Stufen L1 bis L3 und damit die sie bildenden λ/4-Leitungen sondern auch die kompensierende Leitung LL konzentrisch ineinander geschachtelt.

In Fig. 5 ist eine Ausführungsform ähnlich Fig. 4 und mit gleichen bzw entsprechenden Bezugszeichen dargestellt, jedoch mit vier Transformationsstufen L1 bis L4. Um diese vier Stufen L1 bis L4 in einem Gehäuse G1 unterbringen zu können, das den gleichen Innendurchmesser wie das Gehäuse G in Fig. 4 hat, sind bei dieser Ausführungsform die Stufen L1 bis L4 nicht nur konzentrisch ineinander geschachtelt sondern die Stufen L2 und L3 sind zusätzlich gefaltet. Die Stufe L2 hat also einen ersten Innenleiterabschnitt IL2', der einen größeren Aussendurchmesser als der Innenleiter IL1 der ersten Stufe L1 hat. Der zweite Innenleiterabschnitt IL2" besteht aus der äußeren Mantelfläche des (verlängerten) Aussenleiters AL1 der ersten Stufe L1. Am Beginn der dritten Stufe L3 hat diese Mantelfläche einen größeren Aussendurchmesser als im Bereich von IL2" und bildet damit den ersten Abschnitt IL3' der dritten Stufe L3. Den zweiten Abschnitt IL3" bildet die äußere Mantelfläche des Hohlzylinders H mit einem ersten Durchmesser. Daran schließt sich die Stufe L4 an, die wie die Stufe L4 in der Ausführungsform nach Fig. 2 aufgebaut ist.

Das Diagramm in Fig. 6 zeigt den frequenzabhängigen Verlauf des Reflexionsfaktors des Wellenwiderstandstransformators in der Ausführungsform nach Fig. 5.

Das Diagramm in Fig. 7 zeigt den frequenzabhängigen Verlauf des Reflexionsfaktors für den dreistufigen Wellenwiderstandstransformator nach Fig. 4. Der Vergleich der beiden Diagramme läßt erkennen, dass der dreistufige Wellenwiderstandstransformator eine große Bandbreite von etwa 370 bis 2.560 MHz hat, in dem der Reflexionsfaktor unter 0,06 bleibt, dass sich diese Bandbreite jedoch bei vierstufiger Ausführung nochmals auf 280 bis 2.700 MHz vergrößert.

## Patentansprüche

1. Koaxialer Wellenwiderstandstransformator, aufweisend:
einen ersten Anschluss (K1),
n (n ≥ 2) zweite, in der gleichen Radialebene liegende Anschlüsse (K2 bis K4),
vier Transformationsstufen, von welchen jede aus einer λ/4-Leitung bestehend aus einem Innenleiter und einem Außenleiter gebildet ist,
wobei die λ/4-Leitungen (L1 bis L4) zwischen dem ersten Anschluss (K1) und den zweiten Anschlüssen (K2 bis K4) derart konzentrisch zueinander angeordnet sind, dass das jeweils offene Ende einer λ/4-Leitung den Anfang der nächstfolgenden λ/4-Leitung bildet und die elektromagnetische Welle sich von λ/4-Leitung zu λ/4-Leitung fortpflanzen kann,
der Innenleiter (IL1) der ersten λ/4-Leitung (L1) einen ersten Durchmesser hat,
eine Verlängerung des Innenleiters (IL1) der ersten λ/4-Leitung mit einem zweiten, größeren Durchmesser (IL2') zusammen mit der inneren Mantelfläche des Außenleiters (AL1) der ersten λ/4-Leitung einen ersten Abschnitt der zweiten λ/4-Leitung (L2) bildet, deren zweiter Abschnitt aus der äußeren Mantelfläche des Außenleiters (AL1) der ersten λ/4-Leitung mit einem ersten Außendurchmesser als zweitem Innenleiter (IL") zusammen mit der inneren Mantelfläche eines umgebenden Hohlzylinders (H) als zweitem Außenleiter (AL2") besteht,
sich an die zweite λ/4-Leitung (L2) ein Abschnitt des Außenleiters (AL1) der ersten λ/4-Leitung mit einem zweiten, größeren Außendurchmesser als Innenleiter (IL3') anschließt, der zusammen mit der inneren Mantelfläche des umgebenden Hohlzylinders (H) einen ersten Abschnitt der dritten λ/4-Leitung (L3) bildet, deren zweiter Abschnitt aus der äußeren Mantelfläche des umgebenden Hohlzylinders (H) mit einem ersten Außendurchmesser als drittem Innenleiter (IL3') zusammen mit der inneren Mantelfläche eines hohlzylindrischen Gehäuses (G) besteht, woran sich die vierte λ/4-Leitung (L4) anschließt, die aus einem zweiten Abschnitt des umgebenden Hohlzylinders (H) mit einem zweiten, größeren Außendurchmesser als viertem Innenleiter (IL4) zusammen mit der inneren Mantelfläche des hohlzylindrischen Gehäuses (G) als Außenleiter besteht, wobei der umgebende Hohlzylinder (H) mit den Innenleitern der zweiten Anschlüsse (K2 bis K4) verbunden ist.

2. Wellenwiderstandstransformator nach Anspruch 1, wobei auf den Innenleiter des ersten Anschlusses (K1) ein als kompensierende λ/4-Leerlaufleitung (LL) ausgebildeter, konzentrisch und isoliert in dem Innenleiter (IL1) der ersten λ/4-Leitung (L1) aufgenommener Innenleiter (IL0) folgt.

3. Wellenwiderstandstransformator nach einem der Ansprüche 1 und 2, wobei an einen Verbindungspunkt der Innenleiter der zweiten Anschlüsse (K2 bis K4) der Innenleiter einer kompensierenden λ/4-Kurzschlussleitung (KL) angeschlossen ist.

## Claims

1. Coaxial wave impedance transformer, comprising:
a first connection (K1),
n (n ≥ 2) second connections (K2 to K4), located in the same radial plane,
four transformation stages, each of which is formed from a λ/4 line consisting of an inner conductor and an outer conductor,
wherein
the λ/4 lines (L1 to L4) are arranged concentrically with one another between the first connection (K1) and the second connections (K2 to K4) in such a way that the open end of each λ/4 line forms the start of the succeeding λ/4 line and the electromagnetic wave is able to propagate from one λ/4 line to the next λ/4 line,
the inner conductor (IL1) of the first λ/4 line (L1) has a first diameter,
an extension of the inner conductor (IL1) of the first λ/4 line having a second, larger diameter (IL2') forms, together with the inner generated surface of the outer conductor (AL1) of the first λ/4 line, a first portion of the second λ/4 line (L2), the second portion of which consists of the outer generated surface of the outer conductor (AL1) of the first λ/4 line having a first outer diameter and of the inner generated surface of a surrounding hollow cylinder (H), as the second inner conductor (IL") and the second outer conductor (AL2"), respectively,
a portion of the outer conductor (AL1) of the first λ/4 line having a second, larger outer diameter connects to the second λ/4 line (L2) as the inner conductor (IL3), and forms, together with the inner generated surface of the surrounding hollow cylinder (H), a first portion of the third λ/4 line (L3), the second portion of which consists of the outer generated surface of the surrounding hollow cylinder (H) having a first outer diameter, as the third inner conductor (IL3'), and of the inner generated surface of a hollow cylindrical housing (G) to which the fourth λ/4 line (L4) is connected, which consists of a second portion of the surrounding hollow cylinder (H) having a second, larger diameter and of the inner generated surface of the hollow cylindrical housing (G), as the fourth inner conductor (IL4) and the outer conductor, respectively, the surrounding hollow cylinder (H) being joined to the inner conductors of the second connections (K2 to K4).

2. Wave impedance transformer according to claim 1, wherein an inner conductor (IL0) which is constructed as a compensating λ/4 open-circuit line (LL) and received concentrically and in an isolated manner in the inner conductor (IL1) of the first λ/4 line (L1) follows the inner conductor of the first connection (K1).

3. Wave impedance transformer according to either claim 1 or claim 2, wherein the inner conductor of a compensating λ/4 short circuit line (KL) is connected to a juncture of the inner conductor of the second connections (K2 to K4).

## Revendications

1. Adaptateur d'impédance coaxial, comprenant :
une première connexion (K1),
n (n ≥ 2) deuxièmes connexions (K2 à K4) situées dans le même plan radial,
quatre étages d'adaptation formés chacun par une ligne λ/4 constituée d'un conducteur interne et d'un conducteur externe,
dans lequel
les lignes λ/4 (L1 à L4) sont disposées concentriquement entre la première connexion (K1) et les deuxièmes connexions (K2 à K4) de telle façon que l'extrémité ouverte respective d'une ligne λ/4 forme le début de la ligne λ/4 immédiatement suivante et que l'onde électromagnétique peut se propager d'une ligne λ/4 à l'autre,
le conducteur interne (IL1) de la première ligne λ/4 (L1) possède un premier diamètre,
un prolongement du conducteur interne (IL1) de la première ligne λ/4 ayant un deuxième diamètre plus grand (IL2') forme ensemble avec la surface intérieure de l'enveloppe du conducteur externe (AL1) de la première ligne λ/4 une première section de la deuxième ligne λ/4 (L2), dont la deuxième section est constituée de la surface extérieure de l'enveloppe du conducteur externe (AL1) de la première ligne λ/4 ayant un premier diamètre extérieur en tant que deuxième conducteur interne (IL") ensemble avec la surface intérieure de l'enveloppe d'un cylindre creux périphérique (H) en tant que deuxième conducteur externe (AL2"),
une section du conducteur externe (AL1) de la première ligne λ/4 ayant un deuxième diamètre extérieur plus grand est raccordée en tant que conducteur interne (IL3') à la deuxième ligne λ/4 (L2) et forme ensemble avec la surface intérieure de l'enveloppe du cylindre creux périphérique (H) une première section de la troisième ligne λ/4 (L3), dont la deuxième section est constituée de la surface extérieure de l'enveloppe du cylindre creux périphérique (H) ayant un premier diamètre extérieur en tant que troisième conducteur interne (IL3') ensemble avec la surface intérieure de l'enveloppe d'un boîtier cylindrique creux (G) auquel est raccordée la quatrième ligne λ/4 (L4), constituée d'une deuxième section du cylindre creux périphérique (H) ayant un deuxième diamètre extérieur plus grand en tant que quatrième conducteur interne (IL4) ensemble avec la surface intérieure de l'enveloppe du boîtier cylindrique creux (G) en tant que conducteur externe, le cylindre creux périphérique (H) étant relié aux conducteurs internes des deuxièmes connexions (K2 à K4).

2. Adaptateur d'impédance selon la revendication 1, dans lequel le conducteur interne de la première connexion (K1) est suivi d'un conducteur interne (IL0) réalisé sous la forme d'une ligne λ/4 de compensation en circuit ouvert (LL) et logé de manière concentrique et isolée dans le conducteur interne (IL1) de la première ligne λ/4 (L1).

3. Adaptateur d'impédance selon l'une des revendications 1 et 2, dans lequel le conducteur interne d'une ligne λ/4 de compensation en court circuit (KL) est relié à un point de connexion des conducteurs internes des deuxièmes connexions (K2 à K4).
